# EUROPÄISCHE PATENTSCHRIFT

(11) **EP 3 038 770 B1**
(45) Veröffentlichungstag und Bekanntmachung des Hinweises auf die Patenterteilung: **02.08.2017**
(21) Anmeldenummer: 14744346.9
(22) Anmeldetag: 28.07.2014
(51) Int. Cl.: B22C 7/02, B22C 9/04, E05B 19/00, E05B 15/16, E05B 17/00, B22D 25/02

(54) **VERFAHREN ZUR HERSTELLUNG VON KODIERFLÄCHEN AUS EINEM ROHTEIL**
METHOD FOR PRODUCING CODING SURFACES FROM A BLANK
PROCÉDÉ DE FABRICATION DE SURFACES DE CODAGE À PARTIR D'UNE PIÈCE BRUTE

(30) Priorität: 28.08.2013 DE 102013109320
(43) Veröffentlichungstag der Anmeldung: 06.07.2016
(73) Patentinhaber: Haake, André, 48703 Stadtlohn (DE); Haake, Oliver, 48703 Stadtlohn (DE); Haake, Patrick, 48691 Vreden (DE)
(72) Erfinder: Haake, André, 48703 Stadtlohn (DE); Haake, Oliver, 48703 Stadtlohn (DE); Haake, Patrick, 48691 Vreden (DE)
(74) Vertreter: Habbel, Ludwig
(86) Internationale Anmeldenummer: PCT/EP2014/066192
(87) Internationale Veröffentlichungsnummer: WO 2015/028226

(56) Entgegenhaltungen:
- WO-A2-2012/062305
- DE-C1- 19 636 135
- JP-A- S60 255 234

## Beschreibung

Die Erfindung betrifft ein Verfahren nach dem Oberbegriff des Anspruchs 1.

Aus der JP S60 255234 A ist eine Vorrichtung bekannt, mit welcher Kunststoffschaum geschnitten werden kann.

Ein gattungsgemäßes Verfahren ist aus der WO 2012/062305 A2 bekannt. Mittels eines Trennschnitts wird ein Rohteil in zwei Teile geschnitten. Der Verlauf des Trennschnitts mit mehreren Richtungsänderungen schafft zwei komplementäre und somit kodierte Flächen, so dass die beiden aus dem Rohteil erzeugten Teile im Rahmen des vorliegenden Vorschlags als Kodierteile bezeichnet werden.

Aus der DE 196 36 135 C1 ist ein Verfahren von Formgussteilen bekannt, bei welchem zunächst ein Rohteil erzeugt wird, welches als "Vorbild" bezeichnet wird. Auf das Vorbild wird eine Masse aufgebracht, mit deren Hilfe anschließend eine erste Gießform hergestellt wird, deren Hohlraum dem Vorbild entspricht. In diese erste Gießform wird schmelzflüssiger Wachs eingegossen, welches zu einem Wachsmodell des Vorbilds erstarrt. Nach seiner Erstarrung wird das Wachsmodell mit Keramikmaterial beschichtet und anschließend durch Erwärmung ausgeschmolzen, so dass eine zweite, diesmal keramische, Gießform zurückbleibt. In diese zweite Gießform wird ein flüssiger Gusswerkstoff eingefüllt. Nachdem er erstarrt ist, wir die keramische Gießform zerstört, so dass nun ein aus dem Gusswerkstoff bestehendes Modell des Vorbilds geschaffen ist.

Der Erfindung liegt die Aufgabe zugrunde, ein gattungsgemäßes Verfahren dahingehend weiterzuentwickeln, dass es die Herstellung von Schlüssel- und Schließstempel des Verriegelungssystems auf besonders wirtschaftliche Weise ermöglicht.

Diese Aufgabe wird durch ein Verfahren nach Anspruch 1 gelöst. Vorteilhafte Ausgestaltungen des Verfahrens sind in den Unteransprüchen beschrieben.

Die Erfindung schlägt mit anderen Worten vor, in überraschender Weise kein Rohteil aus dem Material zu verwenden, beispielsweise aus Metall, welches später den gesamten Schlüssel oder Schließstempel bilden soll, oder welches als so genannte Kodierscheibe die Kodierfläche des Schlüssels oder Schließstempels bilden soll. Vielmehr wird ein auf den ersten Blick umständlicher Weg bei der Herstellung des Schlüssels und des Schließstempels beschritten: Aus dem Rohteil werden mittels des Trennschnitts zwei Kodierteile geschaffen, die als Positivmodelle zur Schaffung einer Gießform verwendet werden, wie dies beispielsweise aus dem Bereich des Feingusses als so genanntes Wachsausschmelzverfahren bekannt ist. Das Material, aus dem das Rohteil und somit auch die beiden Kodierteile besteht, kann daher auch als vorläufiges Material bezeichnet werden, im Unterschied zu dem Material, aus dem später der Schlüssel oder Schließstempel bzw. zumindest die Kodierscheibe besteht, und welches als endgültiges Material bezeichnet werden kann.

Die beiden Kodierteile werden hierzu mit einem Werkstoff ummantelt, der formstabil ist und der einen höheren Schmelzpunkt aufweist als das jeweilige Kodierteil aus dem vorläufigen Material. Der Werkstoff der Ummantelung ist zudem so gewählt, dass er auch einen höheren Schmelzpunkt aufweist als das endgültige Material, welches am fertig gestellten Schlüssel oder Schließstempel die Kodierfläche bilden soll.

Die Ummantelung wird bewusst mit einer oder mehreren Fehl- oder Freistellen erzeugt, an welcher die Ummantelung das Kodierteil nicht abdeckt. Das Kodierteil wird anschließend auf eine Temperatur erwärmt, die über seiner Schmelztemperatur liegt, bei welcher die Ummantelung jedoch nach wie vor formstabil ist. Durch die erwähnte Freistelle kann das erhitzte vorläufige Material des Kodierteils nun aus der Ummantelung entfernt werden, so dass nun ein Formhohlraum geschaffen ist, der mit dem endgültigen Material befüllt werden kann. Ggf. können eine zweite oder noch mehrere zusätzlichen Freistellen eine vollständige Entleerung des Formhohlraums unterstützen.

Das vorläufige Material kann beispielsweise in flüssigem Zustand durch die Freistelle aus der Ummantelung abfließen, oder, falls die Erwärmung des Kodierteils zu dessen Vergasung führt, gasförmig durch die Freistelle aus der Ummantelung entweichen. Anschließend ist die Ummantelung nach wie vor formstabil, nun aber im Inneren hohl. Sie stellt daher nun einen Formhohlraum bereit, der mit dem endgültigen Material ausgegossen wird, also mit dem Material, welches am fertig gestellten Schlüssel oder Schließstempel die Kodierfläche bilden soll. Die Freistelle dient dabei als Eingussöffnung für das endgültige Material und ggf. können eine oder mehrere zusätzliche Freistellen als Entlüftungsöffnungen des Formhohlraums dienen, um dessen vollständige Befüllung sicherzustellen.

Beispielsweise kann das endgültige Material ein Metall sein. Es werden also zwei Bauteile in Form von Gussteilen erzeugt, die den beiden zuvor aus dem Rohteil erzeugten Kodierteilen entsprechen, wobei die beiden Kodierteile verlorene Modelle zur Herstellung der beiden Guss-Bauteile bilden. Die Durchführung des Trennschnitts am Rohteil und die Erzeugung der beiden Kodierflächen erfolgt also in einem vorgelagerten Verfahrensschnitt und mit einem vorläufigen, leicht zu bearbeitenden Material, bevor aus dem endgültigen Material die im Verriegelungssystem benutzten Bauteile erzeugt werden.

Die nacheinander folgenden Verfahrensschritte, das Kodierteil aus der Ummantelung zu entfernen und den Formhohlraum mit dem endgültig zu verwendenden Material auszugießen, können zeitlich klar voneinander getrennt ablaufen, z. B. indem zunächst ein aus Wachs bestehendes Kodierteil aufgeschmolzen wird, das flüssige Wachs aus der Ummantelung ausgegossen und später flüssiges Metall in die Ummantelung gegossen wird. Diese Vorgänge können jedoch auch praktisch gleichzeitig ablaufen, z. B. indem flüssiges Metall in die Ummantelung gegossen wird, in der sich ein Kodierteil aus Kunststoffschaum noch befindet. Durch die Temperatur des flüssigen Metalls von mehreren hundert Grad Celsius verdampft der Kunststoffschaum während des Gießvorgangs, wobei insbesondere das sehr große Porenvolumen des Kunststoffschaums freigesetzt wird.

Beispielsweise kann der gesamte Schlüssel oder der gesamte Schließstempel aus diesem Material gegossen sein, welches am fertig gestellten Schlüssel oder Schließstempel die Kodierfläche bilden soll, so dass das auch bereits das Kodierteil dementsprechend die Form des späteren Schlüssels oder Schließstempels einschließlich dessen Kodierfläche aufweisen kann. Alternativ dazu kann allerdings vorgesehen sein, für die Herstellung einer Vielzahl von Schlüsseln und Schließstempeln jeweils standardisierte Grundkörper von Schlüsseln und standardisierte Grundkörper von Schließstempeln zu verwenden, wobei die Individualisierung und Kodierung dieser Grundkörper durch die Verwendung so genannter Kodierscheiben erfolgt, die ebenfalls aus der WO 2012/062305 A2 bekannt sind.

Das oben beschriebene, vorgeschlagene Verfahren beschreibt mit der Herstellung der Kodierteile und der anschließenden Erzeugung der Gussteile einen Umweg bei der Herstellung von Schlüssel und Schließstempel eines Verriegelungssystems. In überraschender Weise hat sich herausgestellt, dass trotz dieses Umwegs die Herstellung von Schlüssel und Schließstempel dadurch erheblich vereinfacht und auch wirtschaftlich positiv beeinflusst werden kann, dass die Durchtrennung eines Rohteils in die zwei Kodierteile erheblich einfacheren Mitteln durchgeführt werden kann, wenn der Werkstoff für dieses Rohteil besonders widerstandsarm ist. Beispielsweise kann das Rohteil als Wachskörper ausgestaltet sein, so dass der Trennschnitt beispielsweise mittels eines erhitzten Stabes bzw. Drahtes widerstandsarm durchgeführt werden kann. Die auf diese Weise aus dem Wachs-Rohteil hergestellten Kodierteile können anschließend mittels des aus der Praxis bekannten Wachs-Ausschmelzverfahrens weiter verarbeitet werden, wobei der schmelzflüssige Wachs durch die freie Stelle aus der Ummantelung abfließen kann. Da es aus Sicherheitsgründen bei den Verriegelungssystemen ohnehin vorgesehen ist, jede Kodierung nur ein einziges Mal zu verwenden, ist der Verlust der beiden Kodierteile, welche die verlorenen Modelle bilden, nicht nachteilig. Der Vorteil des gattungsgemäßen Verfahrens, mit dem Trennschnitt gleichzeitig die beiden komplementären Kodierflächen zu schaffen, bleibt bei dem vorgeschlagenen Verfahren erhalten.

Ebenfalls widerstandsarm kann der Trennschnitt durch ein Rohteil geführt werden, wenn das Rohteil aus einem Kunststoffschaum verwendet wird, beispielsweise aus expandiertem Polystyrol. Auch in diesem Fall kann der Trennschnitt mittels eines erhitzten Stabes oder Drahts geführt werden, wobei beispielsweise ein metallischer oder keramischer Stab als Werkzeug verwendet werden kann. Sollte beispielsweise ein metallischer Draht verwendet werden, so kann bei einem Versagen des Werkzeugs dieser Draht in kürzester Zeit und mit geringen Kosten gegen einen neuen Draht ausgetauscht werden, so dass die Herstellung der beiden Kodierteile in sehr kurzer Zeit und mit sehr geringen Kosten durchgeführt werden kann, verglichen beispielsweise damit, einen Trennschnitt in einem metallischen Rohteil mithilfe des Funkenerosionsverfahrens durchzuführen. Wenn der Trennschnitt durch ein metallisches Rohrteil mithilfe eines Sägeblatts durchgeführt wird, so bewirken die vielfachen Richtungsumlenkungen bei der Durchführung des Trennschnitts eine erhebliche mechanische Belastung des Sägeblatts, so dass demgegenüber die vorschlagsgemäß mögliche Verwendung widerstandsarmer Werkstoffe für das Rohteil beispielsweise Wachs oder Kunststoffschaum, eine erhebliche Beschleunigung und letztlich auch Vereinfachung des Verfahrens zur Herstellung von Schlüssel und Schließstempel bewirkt.

Vorteilhaft kann in an sich bekannter Weise die Ummantelung der Kodierteile dadurch erfolgen, dass ein Werkstoff für die Ummantelung verwendet wird, der zunächst verformbar ist und sich auf diese Weise optimal konturgenau an das jeweilige Kodierteil anlegen kann. Anschließend wird dieser Werkstoff formstabil erhärtet. Dies kann in an sich bekannter Weise durch eine keramische Schlämme erfolgen, die auf das Kodierteil aufgetragen und dann ausgehärtet wird. Das keramische Material ist anschließend auch beständig, wenn flüssiges Metall in den Formhohlraum gegossen wird. Zur Beschleunigung des Verfahrens kann vorgesehen sein, die Ummantelung vergleichsweise dünnwandig zu erzeugen und eine ausreichende mechanische bzw. FormStabilität dadurch zu gewährleisten, dass diese dünnwandige Ummantelung in eine Stützmasse eingebettet wird, beispielsweise in Sand. Oder die dünnwandige Ummantelung kann mit einer definierten äußeren Formgebung erzeugt werden und anschließend zur mechanischen Stabilisierung in eine Stütz-Schalung eingelegt werden, die einen Aufnahmeraum aufweist, welcher an die definierte äußere Form der Ummantelung angepasst ist.

Der Trennschnitt im Rohteil kann vorteilhaft mittels einer programmierbaren Schneidvorrichtung durchgeführt werden. Die für die Durchführung des Trennschnitts erforderlichen Daten, die dementsprechend auch die Topographie einer Kodierfläche beschreiben, können gespeichert werden, beispielsweise digital in einem Computer, so dass problemlos und mit großer Wiederholgenauigkeit die gleiche Kodierfläche ein zweites oder noch weitere Male hergestellt werden kann. Dies kann bei einer Ersatzbeschaffung vorteilhaft sein, oder wenn mehreren Berechtigte der gleiche Schlüssel zur Verfügung gestellt werden soll, um denselben Schließstempel betätigen zu können. Es kann gegebenenfalls als unkritisch angehen werden, zwei gleich kodierte Verriegelungssysteme zu verwenden, beispielsweise wenn bei einem multinationalen Unternehmen an zwei räumlich weit voneinander entfernten Orten zwei ortsfest installierte Verriegelungssysteme gleich kodiert sind. In diesem Fall kann der Herstellungsaufwand der Verriegelungssysteme verringert werden, was wirtschaftlich vorteilhaft ist.

Das vorschlagsgemäße Verfahren wird anhand der rein schematischen Darstellungen nachfolgend näher erläutert. Dabei zeigt
- Fig. 1: ein Rohteil,
- Fig. 2: die beiden aus dem Rohteil nach Durchführung des Trennschnitts hergestellten Kodierteile,
- Fig. 3: das Zusammenspiel von komplementär kodierten, als Schlüssel und Schließstempel ausgestalteten Bauteilen,
- Fig. 4: eine Ansicht ähnlich Fig. 3, wobei jedoch die Kodierflächen von Schlüssel und Schließstempel durch jeweils eine Kodierscheibe geschaffen sind,
- Fig. 5: ein mit einer Ummantelung versehenes Kodierteil,
- Fig. 6: die formstabile Ummantelung nach Entfernung des Kodierteils, und
- Fig. 7: die Ummantelung von Fig. 6, gefüllt mit dem endgültig am Schlüssel oder am Schließstempel zu verwendenden Werkstoff, der die jeweilige Kodierfläche bereitstellt.

In Fig. 1 ist mit 1 ein Rohteil bezeichnet, welches aus Wachs besteht und als Stange mit zylindrischem Querschnitt ausgestaltet ist. Entlang einer Trennebene T - T wird dieses Rohteil 1 mittels eines Trennschnitts in zwei Kodierteile aufgetrennt. Dieser Trennschnitt verläuft nicht geradlinig entlang der eingezeichneten Linie, sondern erfolgt bewusst mit einer Mehrzahl von Richtungsumlenkungen in und quer zur Längsachse L - L des Rohteils 1. Die beiden durch den Trennschnitt erzeugten, benachbarten Oberflächen bilden so genannte Kodierflächen. So ergeben sich beispielsweise die beiden aus Fig. 2 ersichtlichen Kodierteile 2 und 3. Mit 2 ist ein Kodierteil eines Schlüssels und mit 3 ein Kodierteil eines Schließstempels gekennzeichnet. Beide Kodierteile 2 und 3 passen konturgenau ineinander, weisen also komplementäre Kodierflächen auf bzw. sind als komplementäre Kodierteile ausgestaltet.

Fig. 3 zeigt, dass aus dem Kodierteil 2 ein Bauteil 12 geschaffen worden ist, welches durch einen Schlüsselgriff 6 zu einem Schlüssel 4 ausgearbeitet worden ist und aus dem Kodierteil 3 ein Bauteil 13 erzeugt worden ist, welches einen Schließstempel 5 bildet. In an sich bekannter Weise hat der Schließstempel 5 eine zentrale Bohrung 7 und eine davon radial nach außen ragende Ausnehmung 8, so dass hier ein Schließbolzen und ein davon radial nach außen ragender Schlüsselbart des Schlüssels 4 aufgenommen werden kann, wie dies an sich bekannt ist.

Fig. 4 zeigt eine Anordnung ähnlich Fig. 3. Bei der Herstellung wurden jedoch erheblich kleinere, scheibenförmig flache Kodierteile 2 und 3 verwendet. Der Zeitaufwand zum Umhüllen der Kodierteile 2 und 3 sowie zum anschließenden Gießen und Abkühlen der Bauteile 12 und 13 kann dadurch verringert werden. Die Bauteile 12 und 13, welche aus den kleinen Kodierteilen 2 und 3 entstanden ist, sind bei diesem Ausführungsbeispiel daher lediglich als vergleichsweise flache Kodierscheiben 9 ausgestaltet, welche jeweils mit einem Grundkörper 10 des Schlüssels 4 bzw. mit einem Grundkörper 11 des Schließstempels 5 verbunden sind. Die Grundkörper 10 und 11 können in größerer Stückzahl standardisiert hergestellt werden und werden zu individuellen Paaren von Schlüssel 4 und Schließstempel 5 durch die Anbringung der entsprechend komplementär kodierten Bauteile 12 und 13 vervollständigt.

Die Herstellung eines Bauteils 12 bzw. 13, also eines gesamten Schlüssels 4, Schließstempels 5 oder einer Kodierscheibe 9, wird anhand der Fig. 5 bis 7 näher erläutert:
Fig. 5 zeigt ein Kodierteil 3 ähnlich wie in Fig. 2 dargestellt, wobei allerdings bei dem in Fig. 5 dargestellten Ausführungsbeispiel das Kodierteil 3 die vergleichsweise flache Form einer Kodierscheibe aufweist. Das Kodierteil 3 besteht aus einem Werkstoff, der widerstandsarm die Herstellung des Kodierteils 3 aus einem Rohteil 1 mittels des erwähnten Trennschnitts ermöglicht. Beispielsweise besteht das Rohteil 1 und folglich das Kodierteil 3 aus Wachs oder aus einem geschäumten Kunststoff. Das Kodierteil 3 ist mit einer Umhüllung 14 versehen, die beispielsweise zunächst flüssig als Ummantelung auf das Kodierteil 3 aufgetragen und dann getrocknet wurde, so dass sie sich nun in einem formstabilen, erstarrten Zustand befindet. Die Umhüllung 14 weist eine Freistelle 15 auf, an welcher das Kodierteil 3 von der Umhüllung 14 frei ist. Weitere Freistellen wie die dargestellte Freistelle 15 können vorgesehen sein.

Weil der Schmelzpunkt des Kodierteils 3 niedriger liegt als der Schmelzpunkt der Umhüllung 14, kann anschließend durch Erwärmung das Kodierteil 3 aus der Umhüllung 14 entfernt werden. Beispielsweise kann diese Entfernung dadurch erfolgen, dass ein aus Wachs bestehendes Kodierteil 3 verflüssigt wird und die Flüssigkeit durch die Freistelle 15 aus der Umhüllung 14 herausläuft. Bei einem aus Polystyrolschaum bestehenden Kodierteil 3 kann die Erwärmung zur Verdampfung des Kodierteils 3 führen, wobei der Dampf aus der Freistelle 15 entweicht.

Dies führt zu der Situation gemäß Fig. 6: Die Umhüllung 14 ist formstabil erhalten geblieben und bildet einen Formhohlraum 16.

Anschließend wird diese Umhüllung 14 umgedreht, so dass sie sich in der in Fig. 7 dargestellten Anordnung befindet, in welcher die Freistelle 15 nach oben weist. In dieser Ausrichtung der Umhüllung 14 kann durch die Freistelle 15 ein fließfähiger Werkstoff in den Formhohlraum 16 eingeführt werden. Eine weitere, nicht dargestellte Freistelle kann z. B. als Entlüftungsöffnung dienen. Dieser fließfähige Werkstoff kann beispielsweise eine geschmolzene metallische Legierung sein, so dass ein Bauteil 13 geschaffen wird, dessen Form dem Kodierteil 3 entspricht, das aber beispielsweise hinsichtlich Temperaturbeständigkeit, mechanischer Abriebsfestigkeit, Druckfestigkeit und anderen Eigenschaften aus einem erheblich widerstandsfähigeren Material besteht als das Kodierteil 3. Von diesem Bauteil 13 wird anschließend ein Anguss 17 entfernt, so dass nun das Bauteil 13 seine in Fig. 4 ersichtliche Form aufweist und mit dem Grundkörper 11 verbunden werden kann, um den Schließstempel 5 zu schaffen.

## Patentansprüche

1. Verfahren zur Kodierung eines Schlüssels (4) und eines Schließstempels (5) für ein Schloss eines Verriegelungssystems,
wobei ein Rohteil (1) durch einen quer zur Längsachse (L-L) und in Richtung der Längsachse (L-L) des Rohteiles (1) geführten Trennschnitt in zwei Kodierteile (2, 3) getrennt wird, die jeweils eine Kodierfläche aufweisen,
und wobei die beiden Kodierteile (2, 3) anschließend zum Schlüssel (4) und Schließstempel (5) weiter verarbeitet werden,
**dadurch gekennzeichnet,**
**dass** die Nachbearbeitung jedes der beiden Kodierteile (2, 3) zum Schlüssel (4) oder Schließstempel (5) die folgenden Verfahrensschritte einschließt:
• das Kodierteil (2, 3) wird mit einem Werkstoff ummantelt, welcher formstabil ist und einen höheren Schmelzpunkt aufweist als das Kodierteil (2, 3),
• wobei die Ummantelung (14) unvollständig erfolgt, derart, dass eine Freistelle (15) verbleibt, an welcher das Kodierteil (2, 3) frei von der Ummantelung (14) ist,
• das Kodierteil (2, 3) wird auf eine Temperatur erwärmt, die über seiner Schmelztemperatur liegt und bei welcher die Ummantelung (14) noch formstabil ist,
• das Material des Kodierteils (2, 3) wird in schmelzflüssigem oder gasförmigem Zustand durch die Freistelle (15) aus der Ummantelung (14) entfernt,
• der durch die Ummantelung (14) nun bereitgestellte Formhohlraum (16) wird mit dem Material ausgegossen, welches für die am Schlüssel (4) oder Schließstempel (5) vorgesehene Kodierfläche vorgesehen ist.

2. Verfahren nach Anspruch 1,
**dadurch gekennzeichnet,**
**dass** die Ummantelung (14) der Kodierteile (2, 3) dadurch erfolgt, dass der zunächst verformbare Werkstoff an die beiden Kodierteile (2, 3) herangebracht und anschließend formstabil erhärtet wird.

3. Verfahren nach Anspruch 1 oder 2,
**dadurch gekennzeichnet,**
**dass** ein Rohteil (1) aus Wachs verwendet wird.

4. Verfahren nach Anspruch 1 oder 2,
**dadurch gekennzeichnet,**
**dass** ein Rohteil (1) aus einem Kunststoffschaum verwendet wird.

5. Verfahren nach einem der vorhergehenden Ansprüche,
**dadurch gekennzeichnet,**
**dass** zur Durchführung des Trennschnitts ein erhitzter Stab durch das Rohteil (1) geführt wird.

6. Verfahren nach einem der vorhergehenden Ansprüche,
**dadurch gekennzeichnet,**
**dass** die aus dem Rohteil (1) hergestellten Kodierteile (2, 3) als Kodierscheiben (9) ausgestaltet sind,
und **dass** diese Kodierscheiben (9) zur Herstellung eines Schlüssels (4) oder Schließstempels (5) mit einem Grundkörper (10, 11) des jeweiligen Schlüssels (4) oder Schließstempels (5) verbunden werden.

## Claims

1. Process for coding a key (4) and a closing cylinder (5) for a lock in a locking system, where a blank (1) is divided into two coding components (2, 3) by a cut passing perpendicularly to the longitudinal axis (L-L) and in the direction of the longitudinal axis (L-L) of the blank (1), each of which has a coding surface and where the two coding components (2, 3) are then processed further to form the key (4) and the closing cylinder (5),
**characterised in**
**that** the processing of each of the two coding components (2, 3) forming the key (4) or the closing cylinder (5) includes the following operations:
• the coding component (2, 3) is encased in a material which is dimensionally stable and has a higher melting point than the coding component (2, 3),
• where the casing (14) of the component is incomplete such that a free area (15) remains in which the coding component (2, 3) is free of the casing (14),
• the coding component (2, 3) is heated to a temperature which is higher than its melting point and at which the casing (14) is still dimensionally stable,
• the material of the coding component (2, 3) is removed from the casing (14) in the molten or gaseous state through the area (15) which has been left free,
• the mould cavity (16) thus formed by the casing (14) is then filled with the material which is provided for the coding surface provided on the key (4) or the closing cylinder (5).

2. Process in accordance with claim 1, **characterised in**
**that** the casing (14) of the coding components (2, 3) takes place by applying the initially ductile material to the two coding components (2, 3) and then allowing it to set to form a dimensionally stable shape.

3. Process in accordance with claim 1 or claim 2, **characterised in that** a blank (1) made of wax is used.

4. Process in accordance with claim 1 or claim 2, **characterised in that** a blank (1) made of synthetic foam is used.

5. Process in accordance with any of the preceding claims, **characterised in that** in order to execute the dividing cut, a heated rod is passed through the blank (1).

6. Process in accordance with any of the preceding claims, **characterised in that** the coding components (2, 3) made from the blank (1), are formed as coding disks (9),
and that these coding disks (9) for manufacturing a key (4) or a closing cylinder (5) are joined to a base body (10, 11) of the key (4) or closing cylinder (5) in question.

## Revendications

1. Procédé de codage d'une clé (4) et d'un piston de fermeture (5) pour une serrure d'un système de verrouillage,
sachant qu'une pièce brute (1) est divisée - par une coupure de séparation guidée transversalement à l'axe longitudinal (L-L) et en direction de l'axe longitudinal (L-L) de la pièce brute (1) - en deux pièces de codage (2, 3) qui présentent chacune une surface de codage,
et sachant que la transformation des deux pièces de codage (2, 3) se poursuit pour obtenir une clé (4) et un piston de fermeture (5),
**caractérisé en ce**
**que** l'usinage de finition de chacune des deux pièces de codage (2, 3) pour obtenir une clé (4) ou un piston de fermeture (5) inclut les étapes de procédé suivant :
• la pièce de codage (2, 3) est enrobée d'un matériau de forme stable et présentant un point de fusion plus élevé que la pièce de codage (2, 3),
• sachant que l'enrobage (14) est incomplet pour qu'il reste une zone libre (15) sur laquelle la pièce de codage (2, 3) ne comporte pas d'enrobage (14),
• la pièce de codage (2, 3) est échauffée jusqu'à une température supérieure à sa température de fusion et à laquelle la forme de l'enrobage (14) est encore stable,
• le matériau de la pièce de codage (2, 3) est retiré de l'enrobage (14) via la zone libre (15), à l'état liquide de fusion ou à l'état gazeux,
• le matériau est versé dans la cavité (16) de moule maintenant fournie par l'enrobage (14), matériau qui est prévu pour la surface de codage prévue sur la clé (4) ou sur le piston de fermeture (5)

2. Procédé selon la revendication 1, **caractérisé en ce que** l'enrobage (14) des pièces de codage (2, 3) a lieu en apportant le matériau, déformable dans un premier temps, sur les deux pièces de codage (2, 3), et qu'ensuite il est durci pour acquérir une forme stable.

3. Procédé selon la revendication 1 ou 2, **caractérisé en ce qu'**est utilisée une pièce brute (1) en cire.

4. Procédé selon la revendication 1 ou 2, **caractérisé en ce qu'**est utilisée une pièce brute (1) en mousse de matière synthétique.

5. Procédé selon l'une des revendications précédentes, **caractérisé en ce que** pour réaliser la coupure séparatrice une barre échauffée est guidée à travers la pièce brute (1).

6. Procédé selon l'une des revendications précédentes, **caractérisé en ce que** les pièces de codage (2, 3) fabriquées à partir de la pièce brute (1) sont configurées en disques (9) de codage,
et **en ce que** ces disques de codage (9) sont reliés avec un corps de base (10, 11) de la clé (4) respective ou du piston de fermeture (5) respectif pour fabriquer une clé (4) ou un piston de fermeture (5).
